# EUROPÄISCHE PATENTSCHRIFT

(11) **EP 2 126 949 B1**
(45) Veröffentlichungstag und Bekanntmachung des Hinweises auf die Patenterteilung: **29.06.2016**
(21) Anmeldenummer: 08708551.0
(22) Anmeldetag: 01.02.2008
(51) Int. Cl.: H01H 37/76

(54) **AUSLÖSEVORRICHTUNG FÜR EINE THERMOSICHERUNG**
TRIGGERING DEVICE FOR A THERMAL FUSE
DISPOSITIF DE DÉCLENCHEMENT POUR UN FUSIBLE THERMIQUE

(30) Priorität: 26.03.2007 DE 102007014336
(43) Veröffentlichungstag der Anmeldung: 02.12.2009
(73) Patentinhaber: Robert Bosch GmbH, 70442 Stuttgart (DE)
(72) Erfinder: KNAB, Norbert, 77767 Appenweier (DE); SCHULZE-ICKING-KONERT, Georg, 77830 Buehlertal (DE); MOHR, Thomas, 77830 Buehlertal (DE); KOTTHAUS, Stefan, 76547 Sinzheim (DE); HABERL, Nikolas, 76547 Sinzheim (DE); STAMPFER, Stefan, 74321 Bietigheim-Bissingen (DE); MUELLER, Michael, 71277 Rutesheim (DE); CHEN, Peilei, 71665 Vaihingen/Enz (DE)
(86) Internationale Anmeldenummer: PCT/EP2008/051241
(87) Internationale Veröffentlichungsnummer: WO 2008/116680

(56) Entgegenhaltungen:
- EP-A- 0 254 382
- AT-B- 307 350
- DE-A1-102005 040 308
- US-A- 4 383 236

## Beschreibung

Die Erfindung betrifft eine Auslösevorrichtung für eine Thermosicherung, insbesondere für die Anwendung bei Hochstromgeräten.

Um elektrische Module gegen Überhitzung zu schützen, werden irreversible Thermosicherungen benötigt, die bei einer zu hohen Umgebungstemperatur einen stromführenden Leiter unterbrechen (Auslösen). Die Thermosicherungen sind dabei so ausgelegt, dass die Auslösetemperatur nicht aufgrund eines möglicherweise auftretenden Stromflusses erreicht wird, so dass gewährleistet ist, dass diese nicht aufgrund eines hohen Stromes, sondern ausschließlich aufgrund einer zu hohen Umgebungstemperatur ausgelöst werden können. Eine Thermosicherung dient also dazu, einen unabhängigen Abschaltpfad für elektrische Module zur Verfügung zu stellen, die bei einer unzulässig hohen Temperatur in dem Modul, z.B. aufgrund von Ausfällen von Bauelementen, Kurzschlüssen, z.B. durch Fremdeinwirkung, Fehlfunktionen von Isolationswerkstoffen und dgl. den Stromfluss sicher unterbricht.

Herkömmliche Thermosicherungen basieren zumeist auf dem Konzept einer fixierten Feder (z.B. angelötete Blattfeder), bei der sich bei einer Temperatureinwirkung die Fixierung löst (z.B. durch Schmelzen), wodurch die Thermosicherung durch die Federkraft geöffnet wird. Dabei wird jedoch auch im Normalbetrieb, d.h. im geschlossenen Zustand der Thermosicherung eine mechanische Kraft auf die Verbindungsstelle ausgeübt, was zu Qualitätsproblemen, speziell bei langen Betriebszeiten im Automotive-Bereich führen kann, z.B. zu einer Zerrüttung der Lötstelle.

Solche Thermosicherungen sind aus dem Dokument US 4383236 bekannt.

Es ist Aufgabe der vorliegenden Erfindung, eine Thermosicherung zur Verfügung zu stellen, bei der sichergestellt ist, dass das Auslösen ausschließlich aufgrund der Umgebungstemperatur und nicht aufgrund eines zu hohen Stromflusses durch die Sicherung erfolgt und wobei weiterhin gewährleistet ist, dass ein über eine Lotverbindung angeschlossenes leitendes Element der Thermosicherung nicht permanent mechanischem Stress ausgesetzt ist, der auf die Lotverbindung wirkt, um eine längere Lebensdauer zu gewährleisten.

Diese Aufgabe wird durch die Auslösevorrichtung gemäß Anspruch 1 sowie durch die Thermosicherung gemäß dem nebengeordneten Anspruch gelöst.

Weitere vorteilhafte Ausgestaltungen der Erfindung sind in den abhängigen Ansprüchen angegeben.

Gemäß einem ersten Aspekt ist eine Auslösevorrichtung für eine Thermosicherung vorgesehen. Die Auslösevorrichtung umfasst einen Aktuator, der ausgebildet ist, um bei einer Grenztemperatur auszulösen, und ein leitendes Brückenelement, das mit einem Anschlussbereich über ein schmelzbares Verbindungselement an einer Anschlussstelle befestigt und angeschlossen ist, um einen Strom zu führen. Das Verbindungselement ausgebildet ist, um bei Erreichen oder Überschreiten einer Grenztemperatur aufzuschmelzen, so dass das Brückenelement bei Auslösen des Aktuators von dem Verbindungselement gelöst wird, um das Führen des Stromes zu unterbrechen.

Die erfindungsgemäße Auslösevorrichtung ermöglicht eine zuverlässiges Auslösen bei einer Überschreitung einer Grenztemperatur in der Umgebung der Auslösevorrichtung. Die Unterbrechung eines Leiters beim Auslösen erfolgt, indem der Leiter an einer oder mehreren Stellen durch Abheben eines Brückenelementes aufgetrennt wird, wobei das Auslösen in besonders zuverlässiger Weise sichergestellt werden kann.

Weiterhin kann der Aktuator einen beweglichen Stempel aufweisen, um beim Auslösen den Anschlussbereich des Brückenelementes von der Anschlussstelle abzuheben.

Gemäß einer weiteren Ausführungsform kann der Aktuator einen Schmelzkörper aufweisen, der den Stempel in einer nicht ausgelösten Stellung hält, wobei das Material des Schmelzkörpers so gewählt ist, dass es bei Erreichen der Grenztemperatur schmilzt und dadurch den Aktuator auslöst, wobei der Stempel durch eine Kraft, insbesondere durch eine Federkraft, bewegt wird, um das Brückenelement mit Hilfe des Stempels von den Anschlussstellen vollständig abzuheben.

Weiterhin kann der Aktuator zwei voneinander isolierte Schmelzkörper aufweisen, die als Ringsegmente um den Stempel angeordnet sind. Alternativ kann der Aktuator einen ringförmigen Schmelzkörper aus einem elektrisch isolierenden Material aufweisen, der als Ring um dem Stempel angeordnet ist.

Gemäß einer Ausführungsform kann das leitende Brückenelement an mehreren Anschlussbereichen über entsprechende schmelzbare Verbindungselemente an entsprechenden Anschlussstellen befestigt und angeschlossen sein, wobei das Brückenelement bei Auslösen des Aktuators die Anschlussbereiche von den Anschlussstellen vollständig gelöst wird, um das Führen des Stromes zu unterbrechen.

Der Stempel kann durch eine Halteöffnung im Brückenelement greifen, um das Brückenelement beim Abheben von den Anschlussstellen zu fixieren.

Weiterhin kann der Aktuator ausgebildet sein, um sich beim Auslösen gegen eine Anschlagsplatte zu bewegen, so dass im ausgelösten Zustand das Brückenelement zwischen Stempel und Anschlagsplatte gehalten ist.

Weiterhin kann das leitende Brückenelement schwenkbar an einer weiteren Anschlussstelle angeordnet sein, wobei der Aktuator so an dem Brückenelement angeordnet ist, dass der Anschlussbereich des Brückenelementes bei Auslösen des Aktuators von der Anschlussstelle um einen Weg abgehoben wird, der aufgrund einer Hebelwirkung größer ist als der Hub des Stempels des Aktuators beim Auslösen. Dies ermöglicht es, den den Weg, um den der Anschlussbereich von der Anschlussstelle abgehoben wird, zu vergrößern. Dies hat den Vorteil, dass die Verbindung zuverlässig getrennt werden kann, da ein Lot ohne Flussmittel u.U. Fäden zieht, die bei einem vergrößerten hub abreißen.

Weiterhin kann der Anschlussbereich des Brückenelementes von dem Brückenelement abgebogen ist und durch eine Öffnung in einem Kontaktsteg geführt ist.

Die Kontaktelemente sind vorzugsweise aus einem leitenden Material, insbesondere aus einem schmelzbaren Metall oder Metalllegierung gebildet.

Gemäß einem weiteren Aspekt ist eine Thermosicherung vorgesehen, die eine obige Auslösevorrichtung aufweist, wobei das Brückenelement an einer Kontaktierungsvorrichtung, insbesondere an einem Stanzgitter oder an einer Leiterplatte, angeschlossen ist.

Bevorzugte Ausführungsformen der Erfindung werden nachfolgend anhand der beigefügten Zeichnungen näher erläutert. Es zeigen:
Fig. 1 eine Querschnittsansicht einer Auslöseeinheit gemäß einer ersten Ausführungsform der Erfindung;
Fig. 2 eine Draufsicht auf die Auslösevorrichtung der Fig. 1;
Fig. 3 eine perspektivische Ansicht des Aktuators, der bei der Ausführungsform der Fig. 1 verwendet wird;
Fig. 4 eine Querschnittsansicht einer Auslöseeinheit gemäß einer weiteren Ausführungsform der Erfindung in einem nicht ausgelösten Zustand; und
Fig. 5 eine Querschnittsansicht einer Auslöseeinheit gemäß der Ausführungsform der Fig. 4 in einem ausgelösten Zustand.

In Fig. 1 ist die erfindungsgemäße Auslösevorrichtung dargestellt. Die Auslösevorrichtung 1 ist an einem Stanzgitter 2 aus einem leitenden Material angebracht, das von einer Ummantelung 3 aus einem nicht-leitenden Kunststoffmaterial umgeben ist. Anstelle des Stanzgitters 2 kann auch eine Leiterplatte oder eine sonstige Kontaktierungsvorrichtung vorgesehen sein.

Im Bereich der Auslösevorrichtung 1 ist die Ummantelung 3 des Stanzgitters 2 entfernt, so dass das Stanzgitter 2 freiliegt. Im Bereich der Auslösevorrichtung weist der freiliegende Teil des Stanzgitters 2 zwei Kontaktstege 4 auf, die in die Ausnehmung 5 hineinragen. Mithilfe eines Brückenelementes 6, das mit beiden Kontaktstegen 4 leitend verbunden ist, wird eine Stromverbindung hergestellt, über die ein elektrisches Modul, das mit dem Stanzgitter 2 verbunden ist, betrieben wird.

Das Brückenelement 6 weist an zwei gegenüberliegenden Enden abgebogene Anschlussabschnitte 8 auf, die durch jeweilige Öffnungen 9 in den Kontaktstegen 4 des Stanzgitters 2 hindurchreichen und an diesen Stellen durch eine Lotverbindung 10 mit dem Stanzgitter 2 verbunden ist. Die Lotverbindung 10 stellt einen leitenden Kontakt zwischen dem Brückenelement 6 und den jeweiligen Kontaktstegen 4 des Stanzgitters 2 dar. Anstelle der Lotverbindung 10 kann auch eine andere leitende Verbindung z.B. aus einem Metall oder einer Metalllegierung vorgesehen sein, dessen Schmelztemperatur gleich oder kleiner der Temperatur des Auslösens ist.

Alternative Kontaktierungen zwischen den Kontaktstegen 4 und dem Brückenelement 6 sind möglich, sofern sie ein einfaches Lösen des Brückenelementes 6 von den Kontaktstegen 4 nach einem Aufschmelzen der Lotverbindung 10 ermöglichen. So können einer oder beide Anschlussabschnitte auch auf entsprechende Anschlussstellen auf den Kontaktstegen 4 aufgesetzt sein, ohne dass in diesen Öffnungen vorgesehen werden.

Zwischen Enden der Kontaktstege 4 besteht eine Lücke 12 im Stanzgitter 2, durch die ein Stempel 19 eines Aktuators 11 reicht und in einer Richtung senkrecht zu einer Hauptfläche des Stanzgitters 2 beweglich ist. Der Aktuator 11 ist im Allgemeinen so ausgebildet, dass er auslöst, wenn die Umgebungstemperatur der Auslösevorrichtung 1 eine bestimmte Schwelltemperatur übersteigt, wobei der Stempel 19 senkrecht zur Hauptfläche des Stanzgitters 2 bewegt wird.

Der Stempel 19 weist ein konisch geformtes Eingreifelement 13 auf, das durch eine Halteöffnung 14 des Brückenelementes 6 ragt und dort anliegt. Bei einer Auslösung des Aktuators 11 bewegt sich der Stempel 19 senkrecht zu einem Hauptabschnitt des Brückenelementes 6, wobei das Eingreifelement 13 das Brückenelement 6 von dem Stanzgitter 2 abhebt, sodass die elektrische Verbindung zwischen den Kontaktstegen 4 unterbrochen wird. Um das Abheben des Brückenelementes 6 von den Kontaktstegen 4 des Stanzgitters 2 zu erleichtern, ist das Lotmaterial der Lotverbindungen 10 so gewählt, dass es bei der Grenztemperatur, bei der ein Auslösen der Auslösevorrichtung 1 erfolgen soll, schmilzt bzw. bereits aufgeschmolzen ist, wonach sich das Brückenelement 6 in einfacher Weise durch den Stempel 19 von dem Stanzgitter 2 abheben lässt. Alternativ oder zusätzlich können Soll-Trennstellen (nicht gezeigt) in dem Brückenelement 6 vorgesehen sein, an denen das Brückenelement 6 durch die Kraft des Stempels 19 aufgetrennt wird, wenn der Aktuator 11 auslöst.

Damit das Brückenelement 6, das nach dem Aufschmelzen nur lose auf den Kontaktstegen 4 des Stanzgitters 2 aufliegt, im Auslösefall sich nicht von diesem löst und in die Umgebung gelangt, wo es unter Umständen Kurzschlüsse verursachen kann, ist eine Halteeinrichtung vorgesehen, die das Brückenelement 6 sichert. Im gezeigten Ausführungsbeispiel liegt das Brückenelement lose auf dem Eingreifelement 13 auf. Wird der Aktuator 11 ausgelöst, wird das vom Stanzgitter 2 gelöste Brückenelement 6 vom Stempel 19 in Richtung weg von dem Stanzgitter 2 bewegt. In der Richtung, in der sich der Stempel 19 des Aktuators 11 beim Auslösen bewegt, befindet sich gegenüber dem Stanzgitter 2 eine Anschlagsplatte 15, die sich im Wesentlichen parallel zum Stanzgitter 2 erstreckt. Gegen diese Anschlagplatte 15 wird das Eingreifelement 13 bewegt und unter Umständen gedrückt, ohne dass das Brückenelement 6 außer Eingriff mit dem Eingreifelement 13 gelangt. Im ausgelösten Zustand liegt dann ein Ende des Eingreifelementes 13 an der Anschlagsplatte 15 an und reicht durch die Halteöffnung 14 des Brückenelementes 6, so dass dieses sicher an der Anschlagsplatte 15 gehalten ist.

Der Aktuator 11 ist wie oben beschrieben ausgebildet, um bei einer bestimmten Umgebungstemperatur auszulösen. Im dargestellten Beispiel umfasst der Aktuator 11 den Stempel 19, der in einer in Richtung der Bewegungsrichtung des Stempels 19 gerichteten Ausnehmung 17 eines Aktuatorgehäuses 16 geführt wird. Zwischen dem Boden der Ausnehmung 17 und einer Ausnehmung 20 eines dem Führungsgehäuse 16 zugewandten Endes des Stempels 19 ist ein Federelement 18 angeordnet, das mit einer Hülse 26 versehen ist. Im nicht ausgelösten Zustand ist das Federelement 18 vorgespannt, so dass zwischen dem Stempel 19 und dem Aktuatorgehäuse 16 eine Kraft wirkt. Im nicht ausgelösten Zustand wird der Stempel 19 durch Schmelzkörper 21 in seiner Position gegen die Federkraft gehalten. Die Schmelzkörper 21 sind zwischen einer Anschlagskante 22 des Stempels 19 und einem Anschlagsbereich 25 an den jeweiligen Enden der Kontaktstege 4 des Stanzgitters 2 angeordnet.

Der Stempel 19 ist im Bereich des Schmelzkörpers 21 verjüngt, sodass er sich durch die Kontaktstege 4 gebildete Öffnung des Stanzgitters 2 bewegen kann. Die Schmelzkörper 21 sind aus einem leicht schmelzenden Material gebildet, wie z.B. aus Lot oder Wachs, das im Auslösefall schmilzt und im geschmolzenen Zustand durch einen Zwischenraum 26 zwischen dem jeweiligen Ende der Kontaktstege 4 und dem Stempel 19 des Aktuators 11 heraus fließen kann. Dabei löst sich der mechanische Widerstand zwischen der Anschlagskante 22 des Stempels 19 und dem Anschlagsbereich 25 der Kontaktstege 4 und der Stempel 19 bewegt sich in Richtung der Anschlagsplatte 15.

Der Stempel 19 ist vorzugsweise aus einem nicht-leitenden Material gefertigt, wie z.B. Kunststoff oder Keramik, um nach dem Auslösen keine leitende Verbindung zwischen den Kontaktstegen 4 zu schaffen. Er verhindert damit weiterhin, einen Kurzschluss durch das Federelement

Anstelle des Federelementes 18, das in dem beschriebenen Ausführungsbeispiel als Spiralfeder ausgebildet ist, kann auch eine Blattfeder vorgesehen sein oder eine sonstige Maßnahme, wie z.B. Druckluft, vorgesehen sein, die eine permanente Kraft auf den Stempel 19 in Richtung des Schmelzkörpers 21 und in Richtung des Brückenelementes 6 ausübt.

Das Material des Schmelzkörpers 21 ist vorzugsweise so gewählt, dass bei Temperaturen unterhalb der Schwellentemperatur keine plastische Verformung auftritt. Dies ist insbesondere bei der Verwendung von Metallen bzw. Metalllegierungen der Fall. Hierbei ist jedoch darauf zu achten, dass im Auslösefall das geschmolzene Material des Schmelzkörpers 1 nicht anstelle des Brückenelementes 6 einen Kontakt zwischen den Kontaktstegen 4 schafft.

Die in der gezeigten Ausführungsform dargestellten zwei Schmelzkörper 21 sind ringsegment-förmig und stehen nicht miteinander in Kontakt, so dass über sie keine zufällige elektrische Verbindung geschaffen werden kann. Dazu weist, wie in Fig. 3 zu sehen ist, der Stempel 19 Anschlagskanten 22 entlang seiner Umfangsrichtung auf, die nicht vollständig umlaufend sind und durch das nicht-leitende Material des Stempels 19 voneinander getrennt sind. Wird anstelle eines Lotmaterials ein nicht-leitendes Material, wie z.B. Wachs, als Schmelzkörper 21 verwendet, ist eine solche Unterteilung der Anschlagskante 22 nicht notwendig und der Schmelzkörper 21 kann auch als ringförmiges Element um den entsprechenden Abschnitt des Stempels gelegt sein, was die Montage einer solchen Vorrichtung erleichtert.

In den Figuren 4 und 5 ist eine Auslöseeinheit gemäß einer weiteren Ausführungsform der Erfindung dargestellt. Gleiche Bezugszeichen entsprechen Elementen gleicher oder vergleichbarer Funktion.

Die Ausführungsform der Figuren 4 und 5 unterscheidet sich von der Ausführungsform der Figuren 1 und 2 dadurch, dass das Brückenelement 6 schwenkbar an einem Ende fixiert ist und auch bei einem Auslösen fixiert bleibt, so dass sich das Brückenelement um die so gebildete Schwenkachse bewegt. Weiterhin unterscheidet sich die Ausführungsform der Figuren 4 und 5 von der Ausführungsform der Figuren 1 und 2 dadurch, dass sie ohne Halteöffnung vorgesehen ist. Zum Bilden der Schwenkachse ist anstelle der Anschlagsplatte 15 ein Anschlagselement 30 vorgesehen, das ein Ende des Brückenelementes 6 in der Öffnung 9 des Kontaktsteges 4 fixiert, sodass es bei einer Bewegung des Stempels 19 nicht aus der Öffnung 9 gezogen werden kann. Im Auslösefall verflüssigt sich zwar das Verbindungselement 10, jedoch verhindert das Anschlagselement 30, dass der entsprechende Anschlussbereich 8 aus der Öffnung 9 gezogen wird.

Das Anschlagselement 30 definiert damit eine Schwenkachse des Brückenelements 6, um die das Brückenelement 6 verschwenkt wird, wenn der Aktuator 11 auslöst (siehe Fig. 5). Beim Auslösen drückt der Stempel 19 gegen das Brückenelement 6, sodass dieses um die Schwenkachse verschwenkt wird. Dabei wird ein dem fixierten Anschlussbereich 8 gegenüberliegender Anschlussbereich 8 aus der Öffnung 9 in dem entsprechenden Kontaktsteg 4 herausgezogen und abhängig von dem Hub des Stempels 19 um eine definierte Weglänge versetzt. Der Stempel 19 greift an dem Brückenelement 6 zwischen den beiden Anschlussbereichen an, sodass aufgrund einer Hebelwirkung der Weg, um den der Anschlussbereich 8 aus der entsprechenden Öffnung 9 herausgezogen wird, größer ist als der Hub, den der Stempel 19 beim Auslösen des Aktuators 11 zurücklegt. Wirkt der Stempel 19 beispielsweise mittig auf das Brückenelement 6, so wird der Anschlussbereich von der entsprechenden Öffnung um einen Weg versetzt, der etwa der doppelten Hublänge des Stempels 19 entspricht. Auf diese Weise kann die durch das Brückenelement 6 gebildete stromleitende Verbindung zuverlässig unterbrochen werden, indem der Anschlussbereich 8 und das Verbindungselement 10 bzw. der Kontaktsteg 4 mit einem großen Abstand voneinander getrennt werden. Dies ist insbesondere vorteilhaft, wenn die Möglichkeit besteht, dass das aufgeschmolzene Lot der Verbindungsstelle 10 beim Auftrennen Fäden zieht, die erst bei einem ausreichend großem Abstand zwischen Anschlussbereich 8 und Verbindungselement 10 abreißen. Dadurch können der Anschlussbereich 8 und die Verbindungsstelle 10 voneinander zuverlässig getrennt werden, um eine Unterbrechung des Stromflusses durch das Brückenelement 6 zu erreichen.

Anstelle des Anschlagelementes 30, das bezüglich der entsprechenden Öffnung 9 im Kontaktsteg 4 in Bewegungsrichtung des Stempels 19 beim Auslösen angeordnet ist, kann der erste Anschlussbereich 8 auch durch eine Verbreiterung auf der dem Aktuator 11 zugewandten Seite des Kontaktsteges 4 an dem Kontaktsteg 4 fixiert sein. Die Fixierung bewirkt, dass bei Auslösen des Aktuators 11 der Anschlussbereich 8 nicht aus der entsprechenden Öffnung 9 gezogen werden kann, so dass eine Schwenkachse des Brückenelements 6 an der entsprechenden Öffnung 9 des Kontaktsteges 4 definiert wird.

## Patentansprüche

1. Auslösevorrichtung (1) für eine Thermosicherung, umfassend:
- einen Aktuator (11), der ausgebildet ist, um bei einer Grenztemperatur auszulösen,
- ein leitendes Brückenelement (6), das mit einem Anschlussbereich (8) über ein schmelzbares Verbindungselement (10) an einer Anschlussstelle (9) befestigt und angeschlossen ist, um einen Strom zu führen;
wobei das Verbindungselement (10) ausgebildet ist, um bei Erreichen oder Überschreiten der Grenztemperatur aufzuschmelzen, so dass das Brückenelement (6) bei Auslösen des Aktuators (11) von dem Verbindungselement (10) lösbar ist, um das Führen des Stromes zu unterbrechen, wobei der Aktuator (11) einen Schmelzkörper (21) aufweist, der einen Stempel (19) in einer nicht ausgelösten Stellung hält, wobei das Material des Schmelzkörpers (21) so gewählt ist, dass es bei Erreichen der Grenztemperatur schmilzt und dadurch den Aktuator (11) auslöst, wobei der Stempel (19) durch eine Kraft, insbesondere durch eine Federkraft, bewegt wird, um das Brückenelement (6) mit Hilfe des Stempels (19) von den Anschlussstellen (9) vollständig abzuheben.

2. Auslösevorrichtung (1) nach Anspruch 1, wobei der Aktuator (11) zwei voneinander isolierte Schmelzkörper (21) aufweist, die als Ringsegmente um den Stempel (19) angeordnet sind.

3. Auslösevorrichtung (1) nach Anspruch 1, wobei der Aktuator (11) ein ringförmigen Schmelzkörper (21) aus einem elektrisch isolierenden Material aufweist, der als Ring um dem Stempel (19) angeordnet ist.

4. Auslösevorrichtung nach einem der Ansprüche 1 bis 3, wobei das leitende Brückenelement (6) mit mehreren Anschlussbereichen (8) über entsprechende schmelzbare Verbindungselemente (10) an entsprechenden Anschlussstellen (9) befestigt und angeschlossen ist, wobei das Brückenelement (6) bei Auslösen des Aktuators (11) die Anschlussbereiche (8) von den Anschlussstellen (9) vollständig gelöst wird, um das Führen des Stromes zu unterbrechen.

5. Auslösevorrichtung nach Anspruch 4, wobei der Stempel (19) durch eine Halteöffnung (14) im Brückenelement (6) greift, um das Brückenelement (6) beim Abheben von den Anschlussstellen (9) zu fixieren.

6. Auslösevorrichtung (1) nach Anspruch 4 oder 5, wobei der Aktuator (11) ausgebildet ist, um sich beim Auslösen gegen eine Anschlagsplatte (15) zu bewegen, so dass im ausgelösten Zustand das Brückenelement (6) zwischen Stempel (19) und Anschlagsplatte (15) gehalten ist.

7. Auslösevorrichtung nach einem der Ansprüche 1 bis 6, wobei das leitende Brückenelement (6) schwenkbar an einer weiteren Anschlussstelle angeordnet ist, wobei der Aktuator (11) so an dem Brückenelement (6) angeordnet ist, dass der Anschlussbereich (8) des Brückenelementes (6) bei Auslösen des Aktuators (11) von der Anschlussstelle um einen Weg abgehoben wird, der aufgrund einer Hebelwirkung größer ist als der Hub des Stempels (19) des Aktuators (11) beim Auslösen.

8. Auslösevorrichtung (1) nach einem der Ansprüche 1 bis 7, wobei der Anschlussbereich (8) des Brückenelementes (6) von dem Brückenelement (6) abgebogen ist und durch eine Öffnung in einem Kontaktsteg (4) geführt ist.

9. Thermosicherung mit einer Auslösevorrichtung (1) nach einem der Ansprüche 1 bis 8, wobei das Brückenelement (6) an einer Kontaktierungsvorrichtung, insbesondere an einem Stanzgitter (2) oder an einer Leiterplatte, angeschlossen ist.

## Claims

1. Tripping apparatus (1) for a thermal fuse, comprising:
- an actuator (11) which is designed to trip at a limit temperature,
- a conductive bridge element (6) which, by way of a connection region (8), is fastened and connected to a connection point (9) by means of a fusible connecting element (10) in order to carry a current;
wherein the connecting element (10) is designed to melt when the limit temperature is reached or exceeded, so that the bridge element (6) can be released from the connecting element (10) when the actuator (11) is tripped, in order to interrupt the current-carrying operation, wherein the actuator (11) has a fusible body (21) which holds a plunger (19) in a non-tripped position, wherein the material of the fusible body (21) is selected such that it melts when the limit temperature is reached and as a result trips the actuator (11), wherein the plunger (19) is moved by a force, in particular by a spring force, in order to completely lift the bridge element (6) away from the connection points (9) with the aid of the plunger (19).

2. Tripping apparatus (1) according to Claim 1, wherein the actuator (11) has two fusible bodies (21) which are insulated from one another and which are arranged in the form of ring segments around the plunger (19).

3. Tripping apparatus (1) according to Claim 1, wherein the actuator (11) has an annular fusible body (21) which is composed of an electrically insulating material and is arranged in the form of a ring around the plunger (19).

4. Tripping apparatus according to one of Claims 1 to 3, wherein the conductive bridge element (6), by way of a plurality of connection regions (8), is fastened and connected to corresponding connection points (9) by means of corresponding fusible connecting elements (10), wherein the bridge element (6) is fully released the connection regions (8) from the connection points (9) when the actuator (11) is tripped, in order to interrupt the current-carrying operation.

5. Tripping apparatus according to Claim 4, wherein the plunger (19) extends through a holding opening (14) in the bridge element (6) in order to fix the bridge element (6) when the said bridge element is lifted away from the connection points (9).

6. Tripping apparatus (1) according to Claim 4 or 5, wherein the actuator (11) is designed in order to move towards a stop plate (15) during tripping, so that the bridge element (6) is held between the plunger (19) and the stop plate (15) in the tripped state.

7. Tripping apparatus according to one of Claims 1 to 6, wherein the conductive bridge element (6) is arranged at a further connection point in a pivotable manner, wherein the actuator (11) is arranged on the bridge element (6) such that, when the actuator (11) is tripped, the connection region (8) of the bridge element (6) is lifted away from the connection point by a distance which, owing to a lever action, is greater than the travel of the plunger (19) of the actuator (11) during tripping.

8. Tripping apparatus (1) according to one of Claims 1 to 7, wherein the connection region (8) of the bridge element (6) is bent by the bridge element (6) and is passed through an opening in a contact web (4).

9. Thermal fuse having a tripping apparatus (1) according to one of Claims 1 to 8, wherein the bridge element (6) is connected to a contact-making apparatus, in particular to a leadframe (2) or to a printed circuit board.

## Revendications

1. Dispositif de déclenchement (1) pour un fusible thermique, comprenant :
- un actionneur (11) qui est conçu pour se déclencher à une température limite,
- un élément de pontage conducteur (6) qui est fixé et relié à une région de raccordement (8) par l'intermédiaire d'un élément de connexion fusible (10) en un point de raccordement (9) afin de délivrer un courant ;
dans lequel l'élément de connexion (10) est conçu pour fondre lorsque la température limite est atteinte ou dépassée de manière à ce que l'élément de pontage (6) puisse être séparé de l'élément de connexion (10) lors du déclenchement de l'actionneur (11) afin d'interrompre le passage du courant, dans lequel l'actionneur (11) comporte un corps fusible (21) qui maintien un poinçon (19) à une position non déclenchée, dans lequel le matériau du corps fusible (21) est choisi de manière à ce qu'il fonde lorsque la température limite est atteinte et à déclencher ainsi l'actionneur (11), dans lequel le poinçon (19) est déplacé par une force, notamment par une force de ressort, afin d'écarter entièrement l'élément de pontage (6) des points de raccordement (9) à l'aide du poinçon (19).

2. Dispositif de déclenchement (1) selon la revendication 1, dans lequel l'actionneur (11) comporte deux corps fusibles (21) isolés l'un de l'autre, qui sont disposés sous la forme de segments d'anneau autour du poinçon (19).

3. Dispositif de déclenchement (1) selon la revendication 1, dans lequel l'actionneur (11) comporte un corps fusible (21) annulaire constitué d'un matériau électriquement isolant, qui est disposé sous la forme d'un anneau autour du poinçon (19).

4. Dispositif de déclenchement selon l'une quelconque des revendications 1 à 3, dans lequel l'élément de pontage conducteur (6) est fixé et raccordé à plusieurs régions de raccordement (8) par l'intermédiaire d'éléments de connexion fusibles (10) correspondants en des points de raccordement (9) correspondants, dans lequel l'élément de pontage (6), lors du déclenchement de l'actionneur (11), est séparé entièrement les régions de raccordement (8) des points de raccordement (9) afin d'interrompre le passage du courant.

5. Dispositif de déclenchement selon la revendication 4, dans lequel le poinçon (19) s'engage à travers une ouverture de maintien (14) dans l'élément de pontage (6) afin de fixer l'élément de pontage (6) lors de l'écartement des points de raccordement (9).

6. Dispositif de déclenchement (1) selon la revendication 4 ou 5, dans lequel l'actionneur (11) est conçu pour se déplacer lors du déclenchement contre une plaque de butée (15) de manière à ce que, à l'état déclenché, l'élément de pontage (6) soit maintenu entre le poinçon (19) et la plaque de butée (15).

7. Dispositif de déclenchement selon l'une quelconque des revendications 1 à 6, dans lequel l'élément de pontage conducteur (6) est disposé de manière pivotante en un autre point de raccordement, dans lequel l'actionneur (11) est disposé sur l'élément de pontage (6) de manière à ce que la région de raccordement (8) de l'élément de pontage (6), lors du déclenchement de l'actionneur (11), soit écartée du point de raccordement d'une distance qui est supérieure, du fait d'un effet de levier, à la course du poinçon (19) de l'actionneur (11) lors de l'actionnement.

8. Dispositif de déclenchement (1) selon l'une quelconque des revendications 1 à 7, dans lequel la région de raccordement (8) de l'élément de pontage (6) est incurvée par l'élément de pontage (6) et est guidée à travers une ouverture ménagée dans une nervure de contact (4).

9. Fusible thermique comportant un dispositif de déclenchement (1) selon l'une quelconque des revendications 1 à 8, dans lequel l'élément de pontage (6) est raccordé à un dispositif de mise en contact, notamment à une grille estampée (2) ou à une carte de circuit imprimé.
